# EUROPÄISCHE PATENTSCHRIFT

(11) **EP 0 285 914 B1**
(45) Veröffentlichungstag und Bekanntmachung des Hinweises auf die Patenterteilung: **30.06.1993**
(21) Anmeldenummer: 88104706.2
(22) Anmeldetag: 24.03.1988
(51) Int. Cl.: A47K 3/22

(54) **Duschabtrennung**
Shower partition
Séparation de douche

(30) Priorität: 07.04.1987 DE 3711609
(43) Veröffentlichungstag der Anmeldung: 12.10.1988
(73) Patentinhaber: ALTURA LEIDEN HOLDING B.V., Maastricht (NL); Duscholux GmbH, D-69198 Schriesheim (DE)
(72) Erfinder:
(74) Vertreter: Klose, Hans, Dipl.-Phys.

(56) Entgegenhaltungen:
- DE-A- 3 326 790
- DE-U- 8 408 029
- FR-A- 2 395 731

## Beschreibung

Die Erfindung bezieht sich auf eine Duschabtrennung mit einem Wandelement gemäß den im Oberbegriff des Patentanspruchs 1 angegebenen Merkmalen.

Aus der DE-U-84 08 029 ist eine derartige Duschabtrennung bekannt, deren Quertraverse als eine stabförmige Eckstrebe ausgebildet ist. Diese Eckstrebe ist mittels Winkeloder Anschlußstücken einerseits mit einem Wandelement und andererseits an einer feststehenden Wand befestigt. Das Wandelement enthält eine Kunststoffscheibe und an deren oberen Rand eine Rahmenleiste, an welcher das eine Anschlußstück oben mittels Schrauben befestigt ist. Die für die Schrauben erforderlichen Bohrungen werden in der oberen Rahmenleiste bei der Montage der Duschabtrennung vor Ort angeordnet. Der Fertigungs- und Montageaufwand ist insoweit nicht unerheblich, da üblicherweise das Wandelement bei der Montage bezüglich der feststehenden Wand ausgerichtet wird oder zum Ausgleich von bauseits bedingten Toleranzen Ausgleichsprofile vorgesehen werden, ist eine Vorfertigung der Verbindung und insbesondere das Einbringen der genannten Bohrungen in die obere Rahmenleiste werksseitig bei der Herstellung nicht ohne weiteres möglich.

Ferner ist aus der DE-A-33 26 790 eine Duschabtrennung bekannt, deren aus Sicherheitsglas bestehendes Wandelement an der einen vertikalen Längskante mittels einer Rahmenprofilschiene an der feststehenden Wand befestigt ist. An der anderen vertikalen Längskante ist ein Eckprofil vorgesehen, welches sich vom Boden bis zur Decke des Duschraumes erstreckt. Mittels des Eckprofils soll eine stabile Befestigung des Wandelements erfolgen. Eine feste Verankerung dieses Eckprofils kann zu nicht unerheblichen Montageschwierigkeiten führen. Handelt es sich beispielsweise um eine abgehängte Decke, wie es oftmals in Altbauten mit ursprünglich sehr hohen Decken der Fall sein kann, so läßt sich ein derart durchgehendes Eckprofil nicht ohne weiteres an der Decke abfangen. Ferner können bei Holzdecken Montageschwierigkeiten dadurch sich ergeben, daß über dem Eckpfosten kein Deckenbalken liegt, welcher eine stabile Befestigung ermöglichen würde; zusätzliche Querverstrebungen oder dergleichen werden bei entsprechendem Montageaufwand erforderlich. Für Räume mit unterschiedlichen Deckenhöhen muß das Eckprofil auf die erforderliche Länge gebracht werden oder es müssen zusätzliche Verlängerungsprofile oder dergleichen bereitgestellt werden, welche einen entsprechenden Aufwand in der Fertigung und Lagerhaltung erfordern.

Der Erfindung liegt daher die Aufgabe zugrunde, die Duschabtrennung der eingangs genannten Art mit geringem konstruktivem Aufwand dahingehend weiterzubilden, daß die Montage im Hinblick auf die horizontale Ausrichtung und den Ausgleich des Wandelements in einfacher Weise durchführbar ist und gleichwohl eine stabile und funktionssichere Aufstellung gewährleistet wird.

Die Lösung dieser Aufgabe erfolgt gemäß den im kennzeichnenden Teil des Patentanspruchs 1 angegebenen Merkmalen.

Die vorgeschlagene Duschabtrennung weist einen funktionsgerechten und kostengünstigen Aufbau auf und gewährleistet bei geringem Materialeinsatz eine gute Stabilität des Wandelements. Die Quertraverse enthält eine horizontale Bodenplatte und einen umlaufenden Rand, wobei durch die somit erreichte U-förmige Querschnittsform eine gute Stabilität mit geringem Materialeinsatz erreicht wird. Die Quertraverse kann in einfacher Weise, insbesondere durch Spritzgießen aus Kunststoff oder Metall hergestellt werden. Die in den Randteilen der Quertraverse angeordneten Anlageflächen ermöglichen eine zuverlässige Befestigung, wobei die Größe der Anlageflächen zur Vermeidung von hohen Flächenpressungen problemlos vorgegeben werden kann. Insbesondere bei Ausbildung des Wandelements aus einer Glasplatte wird eine Beschädigung im Verbindungsbereich zwischen der Quertraverse und der Glasplatte zuverlässig vermieden. Die Quertraverse kann in einem vorgebbaren Abstand unterhalb der Oberkante des Wandelements angeordnet werden, wodurch das Einbringen des Langloches in das Wandelement problemlos erfolgen kann, ohne daß eine Beschädigung oder gar das Zerspringen des gesamten Wandelements zu befürchten ist. Das als Glasplatte ausgebildete Wandelement kann mit seinen beiden vertikalen Längskanten jeweils in eine vertikale Profilschiene eingesetzt sein. Die der Raumwand zugeordnete Profilschiene ist zusammen mit der Glasplatte bezüglich einer Wandprofilschiene bei der Montage problemlos zwecks Ausrichtung und zum Ausgleich von bauseits bedingten Ungenauigkeiten und Toleranzen in horizontaler Richtung ausrichtbar, wobei nachfolgend mittels eines Befestigungselements die Profilschiene zusammen mit der Glasplatte bezüglich der genannten Wandprofilschiene festzulegen ist.

Eine wesentliche Erleichterung der Montage ergibt sich aufgrund der Verbindung der Quertraverse mit dem Wandelement bzw. der Glasplatte über das Langloch. Bei der Montage werden zunächst die Wandprofilschiene und die Quertraverse an der Raumwand, beispielsweise mittels Dübeln und entsprechenden Schrauben, in gewohnter Weise verbunden. Nachfolgend kann das Wandelement über die genannte Profilschiene lose mit der Wandprofilschiene in Verbindung gebracht werden und ferner kann eine zunächst noch lose Verbindung des Wandelementes mit der Querstrebe hergestellt werden. Mittels der Querstrebe erfolgt bereits während der Montage zuverlässig eine Sicherung der vergleichsweise schweren Glasplatte bzw. des Wandelementes. Danach kann die Glasplatte durch Verschieben vor allem in horizontaler Richtung in der gewünschten Weise bezüglich der Raumwand ausgerichtet werden, wobei mittels der Quertraverse ein Umkippen vermieden wird. Aufgrund der erfindungsgemäß vorgesehenen Quertraverse kann die Montage der vergleichsweise schweren Glasplatte von einer einzigen Person durchgeführt werden.

Die Quertraverse wird zweckmäßigerweise im Innenraum der Duschabtrennung angeordnet und tritt folglich nach außen hin nicht störend in Erscheinung. Ein langes bis zur Decke durchgehendes Eckprofil ist entbehrlich. Vorzugsweise liegt die Quertraverse direkt an der Innenfläche des Glasplatte des Wandelementes an. Falls eine Eckprofilschiene vorgesehen ist, die sich nur über die gesamte Höhe der Duschabtrennung erstreckt, so kann diese problemlos auch mit wesentlich geringeren Wandstärken ausgebildet sein, wodurch nicht unwesentliche Materialeinsparungen erzielt werden.

Die Quertraverse enthält eine Bodenplatte und wird im wesentlichen in einer horizontalen Ebene angeordnet und kann gleichzeitig auch zur Ablage von Seife oder sonstigen Duschutensilien ausgebildet sein. Die horizontal angeordnete Bodenplatte ist von einem sich in vertikaler Richtung erstreckenden Rand umgeben, der sich in der horizontalen Ebene über den gesamten Umfang der Quertraverse durchgehend erstreckt. In einer vertikalen Schnittebene weist somit die Quertraverse einen im Prinzip U-förmigen Querschnitt auf, wobei ggf. durch Verlängerung des Randes in die andere Richtung auch ein H-förmiger Querschnitt im Rahmen dieser Erfindung vorgegeben werden kann. Aufgrund dieses insbesondere U-förmigen Querschnittes weist die Quertraverse bei geringem Materialeinsatz und geringem Gewicht und ferner bei geringen Wandstärken sowohl der Bodenplatte als auch des umlaufenden Randes eine hohe Steifigkeit und Festigkeit auf. Vorzugsweise ist die erste Anlagefläche im Vergleich zur Gesamtlänge der Quertraverse wesentlich kleiner, so daß im übrigen ein freier Zwischenraum zum Wandelement hin vorhanden ist. Eine gewisse Elastizität und Nachgiebigkeit des Wandelementes und dessen übrige Lagerung wird also zugelassen, während die Quertraverse demgegenüber vergleichsweise steif ausgebildet ist. Eine Verspannung des Wandelementes wird vermieden, zumal das Wandelement mit elastischen Mitteln mittels der Profilschiene an der Raumwand angeordnet sein kann.

Die Erfindung wird nachfolgend anhand des in der Zeichnung dargestellten Ausführungsbeispieles näher erläutert. Es zeigen:
- Figur 1: schematisch eine Ansicht der Duschabtrennung,
- Figur 2: eine Aufsicht in Blickrichtung A gemäß Figur 1,
- Figur 3: vergrößert eine Aufsicht auf die Quertraverse und ein Teil des Wandelementes entsprechend Figur 2,
- Figur 4: eine Ansicht in Blickrichtung B, gemäß Figur 1,
- Figur 5: ein Schnitt entlang Schnittlinie V, gemäß Figur 1.

Figur 1 zeigt eine Ansicht der Duschabtrennung, welche über einer Duschwanne 42 angeordnet ist und einen Drehflügel 2 sowie ein Wandelement 80 enthält. Die Duschwanne 42 ist im Eck zwischen zwei feststehenden Wänden bzw. Raumwänden 10 angeordnet. Das Wandelement 80 besteht aus einer Glasplatte und ist im Bereich der einen vertikalen Längskante in einer Profilschiene 11 angeordnet, welche bezüglich einer mit der Raumwand 10 fest verbundenen Wandprofilschiene 15 einstellbar verbunden ist. An der anderen vertikalen Längskante des Wandelementes 80 ist eine Eckprofilschiene 36 angeordnet. Schließlich befindet sich an der Oberkante des Wandelementes 80 eine Querstrebe 17, mittels welcher einerseits eine Versteifung des Wandelementes 80 und andererseits eine Verbindung zwischen der Eckprofilschiene 36 und der Rahmenprofilschiene 11 erreicht wird. Auch der Drehflügel 2 enthält eine solche Querstrebe 17.

Zur stabilen Abfangung des Wandelementes 80 befindet sich im Innenraum, also über der Duschwanne 42 eine Quertraverse 21, welche einerseits an der Raumwand 10 und andererseits direkt an der Innenseite des als Glasplatte ausgebildeten Wandelementes 80 mit entsprechenden Anlageflächen anliegt und mittels Befestigungselementen befestigt ist. Auf der hier sichtbaren Vorderseite des Wandelementes 18 ist lediglich eine Abdeckung 23 zu erkennen, mittels welcher die Befestigungsmittel, und zwar insbesondere Schrauben, abgedeckt werden. Die Quertraverse 21 ist als eine Winkelstütze ausgebildet und ist aufgrund der transparenten Ausbildung des Wandelementes, insbesondere aus Glas, von außen her erkennbar. Die Quertraverse 21 wird im Rahmen dieser Erfindung im oberen Drittel der Gesamthöhe des Wandelementes 80 angeordnet, um eine gute Stabilisierungswirkung zu erreichen. Ferner wird im Rahmen dieser Erfindung die Quertraverse 21 in der Weise angeordnet, daß deren Unterkante 25 im wesentlichen auf der gleichen Höhe liegt wie die Unterkante eines oberen Scharnieres 6 des Drehflügels 2. An der Unterkante des Drehflügels befindet sich ein unteres Scharnier 4. Diese symmetrische Anordnung von Scharnier und Quertraverse bietet Gewähr für einen guten optischen Gesamteindruck.

Figur 2 zeigt eine Aufsicht auf die Duschabtrennung, wobei nunmehr die im Innenraum der Duschabtrennung über der Duschwanne 42 angeordnete Quertraverse 21 gut zu erkennen ist. Die Quertraverse 21 weist, in einer vertikalen Schnittebene betrachtet, einen etwa U-förmigen Querschnitt auf, wobei über einer Bodenplatte 27 ein Rand 29 vertikal nach oben vorsteht. Der Rand 29 verläuft über den gesamten Umfang der in etwa dreieckförmig ausgebildeten Quertraverse 21, wobei in Verbindung mit der horizontalen Bodenplatte 27 bei Vergleichsweise geringen Wandstärken von Bodenplatte 27 und Rand 29 eine hohe Steifigkeit erzielt wird. Die Quertraverse 21 dient auch als Ablage für Seife oder sonstige Duschutensilien. Im rechten Winkel zum Wandelement 80 ist der Drehflügel 2 angeordnet, welcher mittels des Scharnieres 6 an einem Ausgleichsprofil 20 angelenkt ist. Es ist hier das obere Scharnier 6 zu erkennen und ein entsprechend ausgebildetes Scharnier ist an den Unterkante des Drehflügels 2 ebenfalls vorgesehen. Das obere Scharnier 6 enthält einen mit dem Ausgleichsprofil 20 verbundenen Scharnierhalter 14, bezüglich welchem ein mit dem Drehflügel 2 verbundener Scharnierarm 24 um eine vertikale Achse schwenkbar ist. Der Drehflügel 2 kann in Richtung des Pfeiles 82 aufgeschwenkt werden, um die zwischen dem Ausgleichsprofil 20 und der Eckprofilschiene 36 vorhandene Einstiegsöffnung freizugeben.

Figur 3 zeigt vergrößert die erfindungsgemäß vorgeschlagene Quertraverse 21, die als ein Winkelstück mit einer ersten Anlagefläche 31 für das Wandelement 80 ausgebildet ist. Die Quertraverse 21 ist erfindungsgemäß etwa dreieckförmig ausgebildet, wobei die Bodenplatte 27 einen dem Wandelement 80 zugewandten Ansatz 63 aufweist. Die erste Anlagefläche 31 ist als die äußerste Fläche des Randteiles 67 ausgebildet, welcher den genannten Ansatz 63 umgibt. Im Rahmen dieser Erfindung können auch zwei oder mehrere derartige Quertraversen vertikal beabstandet vorgesehen sein. Die Quertraverse 21 weist ferner eine zweite Anlagefläche 33 auf, die an der Raumwand 10 anliegt und befestigt ist. Auch diese zweite Anlagefläche 33 ist Bestandteil des um die Bodenplatte 27 der Quertraverse 21 umlaufenden Randes 29. Die Größe der Anlageflächen, und zwar vor allem die Größe der ersten Anlagefläche 31, kann ohne weiteres entsprechend vorgegeben werden, daß große Flächenpressungen und Belastungsspitzen im Verbindungsbereich vermieden werden.

Die Länge 35 der Quertraverse 21 kann ohne weiteres zwecks Erreichung einer guten Stabilität vergleichsweise lang ausgebildet werden und kann beispielsweise etwa 40 cm groß sein. Es sei angemerkt, daß die Breite des Wandelementes in der Praxis etwa 80 bis 90 cm groß ist und erfindungsgemäß die erste Anlagefläche 31 etwa in oder auch knapp vor der Mittenebene des Wandelementes 80 sich befindet. Das Wandelement 80 weist ein sich in der horizontalen Ebene erstreckendes Langloch 37 auf, durch welches als Schrauben ausgebildete Befestigungselemente 39 durchgeschraubt sind, um das Wandelement mit der Quertraverse 21 zu verbinden. Alternativ oder auch zusätzlich kann die Quertraverse 21 im Rand 29 für die Befestigungselemente 39 gleichfalls mit einem Langloch 40 versehen sein. Aufgrund des oder auch der Langlöcher ist in einfacher Weise eine Einstellbarkeit des Wandelementes 80 bezüglich der Quertraverse 21 bzw. umgekehrt gegeben.

Ferner ist die Profilschiene 11 bezüglich der Wandprofilschiene 15 einstellbar, so daß insgesamt im Rahmen dieser Erfindung zwecks einfacher Montage eine einfache Ausrichtung der einzelnen Bauteile erreicht wird. Aus dem gleichen Grund ist die Quertraverse auch bezüglich der Raumwand 10 einstellbar und weist hierzu ebenfalls Langlöcher 41, 43 auf, wobei im Rahmen dieser Erfindung das eine Langloch 41 in horizontaler Richtung und das andere Langloch 43 in vertikaler Richtung verläuft. Ein Schwenken zwecks Ausrichten in die exakt horizontale Lage wird hierdurch ermöglicht. Die Quertraverse 21 liegt mit ihrer zweiten Anlagefläche 33 an der Raumwand 10 an. Zwischen dem Ansatz 63 und der Raumwand 10 ist die Quertraverse 21 im Abstand 45 zum Wandelement 80 angeordnet. Der Teil 65 des Randes verläuft in diesem Bereich parallel zum Wandelement 80. Wie durch die strichpunktierte Linie 71 angedeutet, ist die Quertraverse 21 im wesentlichen dreieckförmig ausgebildet, wobei jedoch entsprechend dem Ansatz 63 die Quertraverse abgewinkelt ist und somit eine Winkelstütze bildet. Die beiden Anlageflächen 31 und 33 sind Außenflächen der Teile 67 und 68 des Randes 29. Diese Teile 67, 68 und ebenso die beiden Anlageflächen 31, 33 liegen in vertikalen Ebenen, die entsprechend im rechten Winkel zueinander stehen. Der am weitesten in den Innenraum über der Duschwanne reichende Teil 66 des Randes 29 ist bezüglich dem Teil 65 in einem sich zur Raumwand 10 öffnenden spitzen Winkel angeordnet. Bei der Montage der Duschabtrennung werden zunächst die Wandprofilschiene 15 und die Quertraverse 21 in gewohnter Weise mittels Dübeln oder dergleichen an der Wand 10 befestigt. Die Wandprofilschiene 15 wird hierbei exakt vertikal ausgerichtet, während die Quertraverse 21 zunächst nur provisorisch mittels den durch die Langlöcher 41 und 43 geschraubten Schrauben an der Raumwand 10 befestigt wird. Nachfolgend wird das Wandelement 80 vertikal aufgestellt und mittels den hier nur angedeuteten Schrauben 39 an der Quertraverse 21 gesichert. Aufgrund der horizontalen Anordnung des Langloches 37 in der Glasplatte des Wandelementes und/oder des Langloches 40 im Randteil 67 kann das Wandelement 80 in Richtung des Doppelpfeiles 75 ausgerichtet werden. Nachfolgend wird die Quertraverse 21 mit der Raumwand 10 und mit dem Wandelement 80 durch Anziehen der genannten Schrauben fest verbunden. Mittels der Abdeckkappe 23 werden die Schrauben 39 abgedeckt. Durch eine Öffnung 79 kann Wasser abfließen.

Figur 4 zeigt teilweise und in einer Vergrößerung die Ansicht B gemäß Figur 1 auf das aus Sicherheitsglas bestehende Wandelement 80, hinter welchem folglich die Quertraverse 21 gut zu erkennen ist. An der Oberkante des Wandelementes 80 ist die Querstrebe 17 angeordnet und an der vertikalen Längskante sind die Profilschiene 11 und die Wandprofilschiene 15 angeordnet. Mit strichpunktierten Linien ist die Bodenfläche der hinter der Zeichenebene befindlichen Quertraverse 21 angedeutet. Die Abdeckung 23 ist an der Vorderseite des Wandelementes 80 durch Kleben oder Einklipsen verbunden. Es ist ferner in der Bodenplatte 27 ein Haken vorgesehen, an welchen Duschutensilien aufgehängt werden können. Zur Befestigung dient eine Schrauboder Klipverbindung. Das in horizontaler Richtung verlaufende Langloch 37 ist durch strichpunktierte Linien angedeutet und ist zur Oberkante 87 des Wandelementes 80 in einem Abstand 77 angeordnet. Aufgrund dieses Abstandes 77 wird gewährleistet, daß das Langloch 37 problemlos bei der Herstellung des Wandelementes 80 in dieses eingebracht werden kann. Das Langloch 37 wird werksseitig in das Wandelement 80 eingebracht, so daß vor Ort bei der Montage keine Löcher mehr gebohrt werden müssen.

Figur 5 zeigt einen Schnitt entlang Schnittlinie V entsprechend der Figur 1, wobei jedoch Wandelement 80 und Drehflügel 2 gegeneinander vertauscht sind. Die Rahmenprofilschiene 11 übergreift mit ihren abgerundeten Schenkeln die im wesentlichen im Inneren angeordnete Profilschiene 15, welche mittels Schrauben an der Raumwand 10 befestigt ist. Zur einstellbaren Verbindung der Rahmenprofilschiene 11 mit der Wandprofilschiene 15 sind in vertikaler Richtung beabstandet wenigstens zwei Schrauben 47 vorgesehen, welche jeweils einen sich quer zur Raumwand erstreckenden Schlitz 49 des zugeordneten Schenkels der Wandprofilschiene 15 durchgreifen. Im Inneren der Wandprofilschiene 15 ist ein Klemmkörper 51 vorhanden, der ebenfalls von der Schraube 47 durchdrungen wird und eine Mutter 53 für die Schraube 47 aufweist. Der Klemmkörper 51 ist in seiner Anlagefläche an den Schenkeln des Wandprofiles 15 ebenso wie dieses dort mit einer vertikalen, also sich senkrecht zur Zeichenebene erstreckenden Riffelung 55 versehen. Es ist ersichtlich, daß durch Lösen der Schraube 47 die Rahmenprofilschiene 11 bezüglich der Wandprofilschiene 15 in Richtung des Pfeiles 57 verstellbar ist. Da das Wandelement 80 auch bezüglich der fest mit der Raumwand verbundenen Quertraverse aufgrund der erläuterten Langlöcher verstellbar und ausrichtbar ist, kann mit geringem Aufwand die Montage durchgeführt werden. Der zum Schenkelende offene Schlitz 49 ermöglicht problemlos das Aufschieben der Rahmenprofilschiene 11 auf die Wandprofilschiene 15 nachdem letztere an der Raumwand 10 befestigt worden ist.

Die Rahmenprofilschiene 11 und entsprechend das Eckprofil 36 enthalten jeweils eine Ausnehmung, in welche Kunststoffprofile 59 eingesetzt sind. Diese Kunststoffprofile weisen einen etwa U-förmigen Querschnitt auf und sind mit Haltearmen zur Halterung des aus Sicherheitsglas bestehenden Wandelements 80 versehen. Zwecks elastischer Abdichtung ist ferner eine Dichtleiste 61 aus Gummi oder einem vergleichbaren elastomeren Werkstoff vorhanden. Das Eckprofil 36 enthält ferner ein Anschlagprofil 38 für den Drehflügel 2. Dieses Anschlagprofil 38 weist einerseits eine Dichtlippe 84 auf, welche an der Innenseite des Drehflügels 2 dichtend anliegt. Andererseits weist das Anschlagprofil 38 eine der vertikalen Stirnkante des Drehflügels 2 zugeordnete elastische Dichtung 86 auf.

### Bezugszeichenliste

- 2: Drehflügel
- 4: unteres Scharnier
- 6: oberes Scharnier
- 10: Raumwand
- 11: Profilschiene
- 14: Scharnierhalter
- 15: Wandprofilschiene
- 17: Querstrebe
- 20: Ausgleichsprofil
- 21: Quertraverse
- 23: Abdeckung
- 25: Unterkante
- 27: Bodenplatte
- 29: Rand von 21
- 31: erste Anlagefläche
- 33: zweite Anlagefläche
- 35: Länge
- 36: Eckprofilschiene
- 37: Langloch
- 38: Anschlagprofil
- 39: Befestigungselement
- 41, 43: Langloch
- 42: Duschwanne
- 45: Abstand
- 47: Schraube
- 49: Schlitz
- 51: Klemmkörper
- 53: Mutter
- 55: Riffelung
- 57: Pfeil
- 59: Kunststoffprofil
- 61: Dichtleiste
- 63: Ansatz
- 65 - 68: Teil von 29
- 71: Linie
- 73: Schraube
- 75: Pfeil
- 77: Abstand
- 79: Öffnung in 27
- 80: Wandelement
- 84: Dichtlippe
- 86: Elastische Dichtung
- 87: Oberkante von 80

## Patentansprüche

1. Duschabtrennung mit einem Wandelement (80), das insbesondere aus einem zumindest teilweise lichtdurchlässigen Material besteht und das insbesondere mittels einer Rahmenprofilschiene (11) an einer feststehenden Wand, bevorzugt einer Raumwand (10), angeordnet ist, und mit einer Quertraverse (21), welche einerseits über eine erste außenliegende und vertikale Anlagefläche (31) an dem Wandelement (80) und andererseits über eine zweite außenliegende und vertikale Anlagefläche (33) an der feststehenden Wand befestigt ist,
dadurch gekennzeichnet,
daß die Quertraverse (21) eine horizontal angeordnete Bodenplatte (27) und einen über den gesamten Umfang umlaufenden Rand aufweist, an dessen Randteilen die Anlageflächen (31,33) angeordnet sind,
und daß im Bereich der ersten Anlagefläche (31) das Wandelement (80) oder der Randteil (67) ein Langloch (37 oder 40) aufweisen, durch welches ein Befestigungselement (39) zur Befestigung des Wandelements (80) an der Quertraverse (21) durchgreift.

2. Duschabtrennung nach Anspruch 1, dadurch gekennzeichnet, daß die Quertraverse (21) in einem Abstand (77) unterhalb der Oberkante (87) des insbesondere aus Glas bestehenden Wandelements (80) im Innenraum der Duschabtrennung angeordnet ist, wobei in der Bodenplatte (27) eine Öffnung (79) angeordnet ist.

3. Duschabtrennung nach Anspruch 1 oder 2, dadurch gekennzeichnet, daß das Wandelement (80) mit der Profilschiene (11) an der Raumwand (10) oder einer Wandprofilschiene (15) verstellbar angeordnet ist und/oder daß die Profilschiene (11) mittels einer Querstrebe (17) mit einer Eckprofilschiene (36) verbunden ist, welche an der anderen vertikalen Längskante des Wandelements (80) angeordnet ist, wobei die Quertraverse (21) unterhalb der Oberkante (87) des Wandelements (80) befestigt ist.

4. Duschabtrennung nach einem der Ansprüche 1 bis 3, dadurch gekennzeichnet, daß die Bodenplatte (27) im wesentlichen dreieckförmig ausgebildet ist und einen ebenfalls in der horizontalen Ebene liegenden Ansatz (63) aufweist, der zum Wandelement (80) weist und den Randteil (67) mit der ersten Anlagefläche (31) aufweist, an welchem das Wandelement (80) direkt anliegt.

5. Duschabtrennung nach einem der Ansprüche 1 bis 4, dadurch gekennzeichnet, daß die Quertraverse (21) einen Randteil (65) aufweist, der zum Wandelement (80) in einem Abstand (45) im wesentlichen parallel angeordnet ist und sich zwischen der Raumwand (10) und dem Ansatz (63) erstreckt.

6. Duschabtrennung nach einem der Ansprüche 1 bis 5, dadurch gekennzeichnet, daß die Quertraverse (21) im Bereich der zweiten Anlagefläche (33) des Randes (29) wenigstens ein Langloch (41, 43) zwecks Ausrichtung bezüglich der Raumwand (10) aufweist.

7. Duschabtrennung nach Anspruch 6, dadurch gekennzeichnet, daß im Bereich der zweiten Anlagefläche (33) das eine Langloch (41) horizontal und das andere Langloch (43) vertikal angeordnet ist.

8. Duschabtrennung nach einem der Ansprüche 1 bis 7, dadurch gekennzeichnet, daß die Quertraverse (21) als eine Ablage für Seife oder dergleichen ausgebildet ist.

9. Duschabtrennung nach einem der Ansprüche 1 bis 8, dadurch gekennzeichnet, daß der Rand (29) über die Bodenplatte (27) in vertikaler Richtung nach oben vorsteht.

10. Duschabtrennung nach einem der Ansprüche 1 bis 9, dadurch gekennzeichnet, daß die Quertraverse (21) im wesentlichen dreieckförmig ausgebildet ist und an der Spitze einen mit der ersten Anlagefläche (31) versehenen Ansatz (63) derart aufweist, daß zur Innenseite des Wandelements (80) und der Rahmenprofilschiene (15) ein freier Raum (45) vorhanden ist.

## Claims

1. Shower partition with a wall element (80), that in particular comprises at least in part light transparent material and in particular is arranged by means of a frame-profiled-rail (11) on fixed wall, preferably the wall (10) of a room, and with a cross-piece (21) which is fixed, on one side, by a first external and vertical support surface (31) to the wall element (80) and, on the other side, by a second external and vertical support surface (33) to the fixed wall,
characterised in that the cross-piece (21) has a horizontally arranged bottom plate (27) and an edge extending around the whole periphery thereof, the support surfaces (31,33) being arranged on the edge parts, and in the vicinity of the first support surface (31) the wall element (80) or the edge part (67) there is provided an elongated hole (37 or 40) through which a fixing element (39) extends to secure the wall element (80) to the cross-piece (21).

2. Shower partition according to Claim 1 characterised in that the cross-piece (21) is arranged at a distance (77) below the upper edge (87) of the wall element (80), which is in particular of glass, in the interior of the shower partition, whereby an opening (79) is arranged in the bottom plate (27).

3. Shower partition according to Claim 1 or Claim 2, characterised in that the wall element (80) is arranged adjustably against the wall (10) of the room or a wall-profiled-rail (15) by means of a frame-profiled-rail (11), and/or in that the frame-profiled-rail (11) is connected by means of a transverse strut (17) to a corner-profiled-rail (36) arranged at a second vertical longitudinal edge of the wall element (80) whereby the cross-piece (21) is secured below the upper edge (87) of the wall element (80).

4. Shower partition according to one of Claims 1 to 3, characterised in that the bottom plate (27) is substantially triangular in shape and comprises an extension (63), also lying in the horizontal plane, which points towards the wall element (80) and comprises the edge part (67) with the first support surface (31) against which the wall element (80) bears directly.

5. Shower partition according to one of claims 1 to 4, characterised in that the cross-piece (21) comprises an edge part (65) which is arranged substantially parallel with the wall element (80) at a predetermined distance (45) therefrom and extends between the wall (10) of the room and the extension (63).

6. Shower partition according to one of claims 1 to 5, characterised in that the cross-piece (21) comprises, in the vicinity of the second support surface (33), at least one elongated hole (41,43) for the purpose of alignment in relation to the wall (10) of the room.

7. Shower partition according to claim 6, characterised in that, in the vicinity of the second support surface (33), one elongated hole (41) is arranged horizontally and another elongated hole (43) is arranged vertically.

8. Shower partition according to one of Claims 1 to 7, characterised in that the cross-piece (21) is in the form of a receptacle for soap, or the like.

9. Shower partition according to one of Claims 1 to 8, characterised in that the edge (29) projects vertically upwardly beyond the bottom plate (27).

10. Shower partition according to one of Claims 1 to 9, characterised in that the cross-piece (21) is substantially triangular in shape and is provided at the apex with an extension (63) to the first support surface (31) in such a manner that there is provided a free space (45) between the inside of the wall element (80) and the wall-profiled-rail (15).

## Revendications

1. Cloison de douche comprenant un élément de paroi (80) qui est en particulier composé d'une matière au moins partiellement translucide et qui est relié, en particulier à l'aide d'un profilé de cadre (11) à une paroi fixe, de préférence à un mur (10) de la pièce, et comprend en outre une traverse (21) qui est fixé, d'une part à l'élément de paroi (80) par l'intermédiaire d'une première surface d'appui extérieure et verticale (31) et, d'autre part, à la paroi fixe, par l'intermédiaire d'une deuxième surface d'appui extérieure et verticale (33),
***caractérisée en ce que*** la traverse (21) comprend une plaque de fond (27) et un rebord s'étendant sur toute la périphérie, sur des parties duquel les surfaces d'appui (31, 33) sont prévues,
***et en ce que,*** dans la région de la première surface d'appui (31), l'élément de paroi (80) ou la partie (67) du rebord présente un trou allongé (37 ou 40), à travers lequel un élément de fixation (39) est enfilé pour fixer l'élément de paroi (80) à la traverse (21).

2. Cloison de douche selon la revendication 1,
***caractérisée en ce que*** la traverse (21) est disposée à une certaine distance d'écartement (77) au-dessous du bord supérieur (87) de l'élément de paroi (80), notamment fait de verre, à l'intérieur de la cloison de douche, une ouverture (79) étant prévue dans la plaque de fond (27).

3. Cloison de douche selon la revendication 1 ou 2,
***caractérisée en ce que*** l'élément de paroi (80) est monté en position réglable, au moyen du profilé (11), contre le mur (10) de la pièce ou contre un profilé (15) du mur et/ou en ce que le profilé (11) est assemblé, au moyen d'une barre transversale (17), à un profilé d'angle (36) qui est disposé le long de l'autre bord longitudinal vertical de l'élément de paroi (80), la traverse (21) étant fixée au-dessous du niveau du bord supérieur (87) de l'élément de paroi (80).

4. Cloison de douche selon une des revendications 1 à 3,
***caractérisée en ce que*** la plaque de fond (27) est de forme sensiblement triangulaire et présente un talon (63) situé dans le plan horizontal qui est dirigé vers l'élément de paroi (80) et présente la partie de rebord (67) qui porte la première surface d'appui (31), et contre laquelle l'élément de paroi (80) est directement appuyé.

5. Cloison de douche selon une des revendications 1 à 4,
***caractérisée en ce que*** la traverse (21) présente une partie de rebord (65) qui est disposée sensiblement parallèlement à l'élément de paroi (80) à une certaine distance d'écartement (45) et s'étend entre le mur (10) de la pièce et le talon (63).

6. Cloison de douche selon une des revendications 1 à 5,
***caractérisée en ce que*** la traverse (21) présente, dans la région de la deuxième surface d'appui (33) du rebord (29) au moins un trou allongé (41, 43) qui permet de l'ajuster par rapport au mur (10) de la pièce.

7. Cloison de douche selon la revendication 6,
***caractérisée en ce que,*** dans la région de la deuxième surface d'appui (33), l'un (41) des trous allongés est disposé horizontalement et l'autre (43) des trous allongés est disposé verticalement.

8. Cloison de douche selon une des revendications 1 à 7,
***caractérisée en ce que*** la traverse (21) constitue une surface de pose pour une savonnette ou analogue.

9. Cloison de douche selon une des revendications 1 à 8,
***caractérisée en ce que*** le rebord (29) fait saillie verticalement vers le haut au-dessus de la plaque de fond (27).

10. Cloison de douche selon une des revendications 1 à 9,
***caractérisée en ce que*** la traverse (21) est de configuration sensiblement triangulaire et présente, à la pointe, un talon (63) qui porte la première surface d'appui (31), de telle manière qu'il subsiste un espace libre (45) en direction de la face intérieure de l'élément de paroi (80) et du profilé (15) de l'encadrement.
